# EUROPÄISCHE PATENTSCHRIFT

(11) **EP 1 060 887 B1**
(45) Veröffentlichungstag und Bekanntmachung des Hinweises auf die Patenterteilung: **31.07.2002**
(21) Anmeldenummer: 00110754.9
(22) Anmeldetag: 19.05.2000
(51) Int. Cl.: B41F 31/04, B41F 31/02, B41F 31/03

(54) **Verfahren und Einrichtung zum Zuführen von Druckfarbe in Farbkästen von Druckmaschinen**
Method and device for feeding ink to ink fountains in printing machines
Procédé et dispositif pour alimenter en encre l'encrier des machines d'impression

(30) Priorität: 19.06.1999 DE 19928197
(43) Veröffentlichungstag der Anmeldung: 20.12.2000
(73) Patentinhaber: Koenig & Bauer Aktiengesellschaft, 97080 Würzburg (DE)
(72) Erfinder: Jentzsch, Arndt, 01640 Coswig (DE); Becker, Uwe, 01445 Radebeul (DE); Patzelt, Bernd, 09126 Chemnitz (DE)

(56) Entgegenhaltungen:
- FR-A- 2 203 712
- GB-A- 2 299 546
- US-A- 2 447 868
- PATENT ABSTRACTS OF JAPAN vol. 017, no. 483 (M-1472), 2. September 1993 (1993-09-02) & JP 05 116276 A (TEIKOKU INK SEIZO KK), 14. Mai 1993 (1993-05-14)

## Beschreibung

Die Erfindung betrifft ein Verfahren zum Zuführen von Druckfarbe in Farbkästen von Druckmaschinen, bei dem der Farbbedarf der Farbzonen ermittelt, diese Werte einem Rechner zugeführt werden, dort verarbeitet werden und Steuerbefehle zur zonalen, dem lokalen Farbbedarf entsprechenden Versorgung der einzelnen Farbzonen ausgegeben werden. Weiterhin betrifft die Erfindung eine Einrichtung zum Zuführen von Druckfarbe in Farbkästen von Druckmaschinen, bestehend aus einer ortsfesten, dem Farbkasten zugeordneten Versorgungseinrichtung, die durch einen Rechner ansteuerbar ist , bestehend weiterhin aus einem im Farbkasten angeordneten Farbduktor, der sich über dessen gesamte Breite erstreckt und mit einem in mehrere Farbzonen unterteilten Farbmesser einen Dosierspalt bildet.

Aus der DE 23 24 462 C2 ist eine Einrichtung bekannt, durch die der Pegelstand im Farbkasten einer Druckmaschine auf einem konstanten Niveau gehalten werden kann. Das konstante Niveau wird angestrebt, um die im Farbkasten vorhandene Druckfarbe gering halten zu können. Dazu wird ein Farbrührer eingesetzt, der entlang des Farbduktors bewegt wird. Diese Bewegung erzeugt eine Welle, die von einem oberhalb des Farbrührers mitlaufenden Tasters als Maß für den Pegelstand erfaßt wird. Dabei wird die Farbzufuhr dann gesperrt, wenn der Pegelstand höher als das vorgegebene Niveau ist.

Diese Lösung soll bewirken, dass ein gleichmäßig niedriges Farbniveau im Farbkasten gehalten werden kann.

Es ist aber nicht möglich, die Farbe so zuzuführen, dass die Zuführung der Farbe in die einzelnen Farbzonen dem Farbbedarf entsprechend erfolgt. Dieses Problem soll mit der DE 195 12 727 A1 gelöst werden. Hier ist eine Farbkartusche verfahrbar auf einen Schlitten angeordnet. In Bewegungsrichtung vor der Farbkartusche ist ein mitfahrender Sensor angeordnet, der den Füllstand zonal detektiert und bei Unterschreitung des erforderlichen Niveaus einen Steuerbefehl ausgibt. Dieser bewirkt, dass die Farbkartusche eine entsprechende Farbmenge an die bedürftige Farbzone abgibt.

Diese Lösung hat den Nachteil, dass die zugeteilte neue Farbe in den einzelnen Zonen auf die vorhandene Farbe aufgesetzt wird und keine Vermischung der neuen mit der alten Farbe erfolgen kann. Das führt dazu, dass Farbe mit wechselnden rheologischen Eigenschaften zur Verarbeitung gelangt.

Aufgabe der Erfindung ist es daher, ein Verfahren und eine Einrichtung zu entwickeln, durch die eine dem Farbbedarf entsprechende zonale Dosierung erfolgen kann, wobei die im Farbkasten befindliche Farbe mit der neu zudosierten Farbe intensiv vermischt werden soll.

Diese Aufgabe wird durch die Merkmale des 1. und des 15. Anspruchs gelöst. Die Erfindung erfährt ihre Weiterbildung in den jeweils untergeordneten Ansprüchen.

Der Vorteil der erfindungsgemäßen Lösung besteht darin, dass nunmehr Farbe zur Verarbeitung gelangt, die über der gesamte Breite des Farbkasten konstante rheologischen Eigenschaften aufweist. Im Lauf des Druckvorganges wird über die gesamte Breite des Farbkastens ein bedarfsgerechtes Farbprofil aufrecht erhalten. Es wird immer mit einer minimalen Farbmenge im Farbkasten gearbeitet, so dass am Ende des laufenden Auftrags nur eine geringe Farbmenge im Farbkasten verbleibt.

Die Erfindung soll nachfolgend an Hand von einem Ausführungsbeispiel näher erläutert werden. Die Zeichnungen hierzu haben folgende Bedeutung:
- Figur 1: Schnittdarstellung (Schema) der erfindungsgemäßen Einrichtung
- Figur 2: Darstellung der erfindungsgemäßen Einrichtung in der Draufsicht

Wie aus der Figur 1 hervorgeht, besteht die erfindungsgemäße Einrichtung aus einem Farbkasten 1, dem ein Farbduktor 2 zugeordnet ist. Der Farbduktor 2 erstreckt sich über die gesamte Breite des Farbkastens 1. An der dem Farbduktor 2 zugewandten Seite des Farbkastens 1 ist ein Farbmesser 3 angeordnet, dass in mehrere Abschnitte 3.1 ... 3.x unterteilt ist (siehe hierzu Figur 2). Diese Abschnitte 3.1 ... 3.x realisieren sogenannte Farbzonen. Diesen sind Farbdosierelemente 4 zugeordnet, die je nach Farbbedarf der entsprechenden Farbzonen den betreffenden Abschnitt des Farbmesser 3 in einem definierten Abstand zum Farbduktor 2 stellen, so dass über die Länge des Farbduktor 2 zwischen diesem und dem Farbmesser 3 ein Dosierspalt 5 gebildet wird.

Oberhalb des Farbduktors 2 ist an einer Halterung 6 eine Versorgungseinrichtung bzw. ein Farbreservoir in Form einer Farbkartusche 7 angeordnet. Bevorzugt ist eine Lage in der Mitte des Farbduktors, die Anordnung in den Randzonen außerhalb der Farbzonen ist aber auch möglich. Die Farbkartusche 7 ist mit Auslaßventil 8 versehen, dass durch einen nicht dargestellten Rechner ansteuerbar ist. Durch nicht dargestellte pneumatische Mittel oder andere geeignete Mittel wird ein konstanter Druck auf das Innere der Farbkartusche 7 ausgeübt.

Weiterhin ist dem Farbkasten 1 eine Traverse 9 zugeordnet, die sich über dessen gesamte Breite erstreckt. Auf der Traverse 9 läuft ein verfahrbarer Schlitten 10, an dem erfindungsgemäß eine Farbspachtel 11 angeordnet ist. Diese besteht aus einer Aufnahme 12, einer Halterung 13 und einem Streichblatt 14. Das Streichblatt 14 ist beim Farbtransport so gestellt, dass ein minimaler Spalt zwischen dem Streichblatt 14 und dem Farbduktor 2 und dem Streichblatt 14 und dem Farbkasten 1 gebildet wird. Der Halterung 13 ist in der Aufnahme 12 drehbar. Weiterhin ist zur Überwachung des Füllstandes des Farbkasten 1 ein Sensor 15 fest an der Traverse 9 angeordnet.

Der verfahrbare Farbkartusche 7 und die Farbspachtel 11 sind schaltungstechnisch mit dem Rechner verbunden.

Mit dieser oben beschriebenen Einrichtung wird gemäß der Erfindung folgendes Verfahren realisiert:

Der Farbbedarf der einzelnen Farbzonen wird ermittelt. Das erfolgt, indem dem Rechner Daten über den laufenden Auftrag übermittelt werden. Diese Daten werden entweder von einem Plattenscanner eingelesen oder können auch in Form der für den Auftrag bekannten Vorstufendaten eingegeben werden. Weiterhin werden veränderliche maschinenbezogenen Daten, wie zum Beispiel die Drehzahl des Farbduktors 2, permanent ermittelt und dem Rechner zur Verfügung gestellt bzw. unveränderliche maschinenbezogene im Speicher des Rechners abgelegt. Diese Daten werden im Rechner verarbeitet und - dem lokalem Farbbedarf entsprechende - Steuerbefehle zur Versorgung der einzelnen Farbzonen ausgegeben.

Die zonale Versorgung der Farbzonen erfolgt erfindungsgemäß in Versorgungszyklen. Dabei umfaßt ein Versorgungszyklus eine auftragsbezogene, durch den Rechner ermittelte Anzahl Dosiervorgänge zur Versorgung der Farbzonen, wobei in der Regel pro Farbzone unterschiedliche Mengen von Farbe dosiert werden oder auch einige Farbzonen nicht in jedem Versorgungszyklus bedient werden. Das heißt, dass in bestimmte Farbzonen z.B. nur in jedem 3. Versorgungszyklus Farbe eingebracht werden muß. Innerhalb eines Versorgungszyklus wird aber insgesamt so viel Farbe eingebracht, dass im Verlauf des diesem folgenden Versorgungszyklus die Farbmenge in keiner Farbzone ein definitiv festgelegtes Minimum unterschreitet. Damit soll verhindert werden, dass der Farbkasten 1 leergefahren wird.

Der Sensor 15 überwacht den Füllstand des Farbkastens 1 und sorgt dafür, dass sich die Schwankungen des Farbniveaus im Farbkasten 1 innerhalb der vorgegebenen Werte halten.

Die Dosierung geschieht nun auf folgende Weise:

Die erforderliche Farbmenge für die Versorgung der Farbzonen wird von der ortsfesten Farbkartusche 7 eingebracht. Dabei erfolgt die Dosierung vorteilhaft auf den Farbduktor 2, vorzugsweise in dessen Mitte. Die Farbspachtel 11 schiebt dann die eingebrachte Farbmenge in Richtung der Randzonen des Farbkasten 1 zu der versorgungsbedürftigen Farbzone. Die Farbe muß also - in Bewegungsrichtung der Farbspachtel 11 gesehen - vor dieser eingebracht werden. Das heißt, der Rechner ermittelt, welche Farbzone zu versorgen ist und in welchen Bereich bezüglich der Ausgangslage der Farbspachtel 11 diese Farbzone liegt.

In einer anderen Ausführung ist die Versorgungsstelle der ersten oder letzten Farbzone des Farbkastens zugeordnet ist und die eingebrachte Farbmenge wird durch die Farbspachtel 11 jeweils in Richtung der anderen, gegenüberliegenden Farbzonen verschoben. Dabei muß die Versorgungsstelle außerhalb dieser Rand-Farbzone, aber noch im Bereich des Farbduktors 2 liegen.

Die Versorgung der Farbzonen innerhalb eines Versorgungszyklus erfolgt nach einem festgelegten Modus, der von der Entfernung der zu versorgenden Farbzone von der Versorgungsstelle abhängt. Dabei hat die jeweils weiter entfernt liegende versorgungsbedürftige Farbzone den Vorrang. Das heißt, wenn die Versorgungsstelle in der Mitte des Farbduktors 2 liegt, werden zuerst die Rand-Farbzonen mit der für den laufenden Versorgungszyklus erforderlichen Farbmenge versorgt. Liegt die Versorgungsstelle außerhalb des Bereichs der Farbzonen, so hat die gegenüberliegende Randzone die Priorität.

Für den Dosiervorgang pro Farbzone gibt es zwei Varianten. Einmal kann die für die entsprechende Versorgung der Farbzone erforderliche Farbmenge in einem Gang eingebracht werden. Die Farbmenge variiert also, so dass das Auslaßventil 8 über die Zeit gesteuert werden muß. Dabei wird davon ausgegangen, dass infolge des konstanten Drucks in der Farbkartusche die ausströmende Menge über die Zeit konstant ist.

Es ist aber auch möglich, das Auslaßventil 8 periodisch zu öffnen, so dass pro Öffnung eine diskrete Menge an Farbe eingebracht wird. Dieser Vorgang wird dann so oft wiederholt, bis der für den laufenden Versorgungszyklus erforderliche Farbbedarf der versorgungsbedürftigen Farbzone gedeckt ist. Die Farbspachtel 11 kann dann jede dieser diskreten Mengen zur bedürftigen Farbzone verbringen oder auch so lange in der Ausgangsstellung verweilen, bis die erforderliche Farbmenge zur Versorgung der Farbzone eingebracht ist und dann ihre Routinebewegung ausführen.

Nachdem die Farbspachtel 11 die Farbe zu der zu versorgenden Farbzone gebracht hat, kehrt sie zur Versorgungsstelle zurück. Dabei kann das Streichblatt 14 aus seiner Arbeitslage gedreht werden. Das heißt, das Streichblatt 14 der Farbspachtel 11, das zum Zweck des Farbtransports im rechten Winkel zur Transportrichtung steht, wird bei der Rückkehrbewegung in Transportrichtung gedreht, um zu verhindern, dass das sich im Farbkasten 1 aufbauende Farbprofil bei dieser Bewegung zerstört wird. Die Geschwindigkeit, mit der diese Rückkehrbewegung erfolgt, beträgt ein Mehrfaches der Geschwindigkeit, die beim Verschieben der Farbe gewählt wird.

In einer anderen Ausgestaltung des Verfahrens wird die Farbspachtel 11 während des Farbtransports in Rotation versetzt. Dabei wird mit der Transportbewegung auch ein Rühren der Farbe realisiert.

### Aufstellung der verwendeten Bezugszeichen

- 1: Farbkasten
- 2: Farbduktor
- 3: Farbmesser
- 3.1 ... 3.x: Abschnitte des Farbmessers
- 4: Farbdosierelement
- 5: Dosierspalt
- 6: Halterung
- 7: Farbkartusche
- 8: Auslaßventil
- 9: Traverse
- 10: Schlitten
- 11: Farbspachtel
- 12: Aufnahme
- 13: Halterung
- 14: Streichblatt
- 15: Sensor

## Patentansprüche

1. Verfahren zum Zuführen von Druckfarbe in Farbkästen von Druckmaschinen, bei dem der Farbbedarf der Farbzonen ermittelt, diese Werte einem Rechner zugeführt werden, dort verarbeitet und dieser dem lokalen Farbbedarf adäquate Steuerbefehle zur Versorgung der einzelnen Farbzonen ausgibt,
**dadurch gekennzeichnet, dass**
die zonale Versorgung der Farbzonen in Versorgungszyklen erfolgt, wobei die erforderliche Farbmenge für die Versorgung der Farbzonen an einer ortsfesten Versorgungsstelle eingebracht wird, ausgehend von dieser Versorgungsstelle eine Farbspachtel (11) die erforderlich Farbmenge zu der versorgungsbedürftigen Farbzone schiebt, wobei innerhalb eines Versorgungszyklus die Prioritäten der Versorgung der Farbzonen von der räumlichen Entfernung der versorgungsbedürftigen Farbzone zur Versorgungsstelle abhängt, derart, dass die jeweils weiter entfernt liegende versorgungsbedürftige Farbzone Vorrang hat und dass innerhalb eines Versorgungszyklus insgesamt so viel Farbe eingebracht wird, dass im Verlauf des folgenden Versorgungszyklus die Farbmenge in keiner Farbzone ein definitiv festgelegtes Minimum unterschreitet.

2. Verfahren zum Zuführen von Druckfarbe in Farbkästen von Druckmaschinen nach Anspruch 1, **dadurch gekennzeichnet, dass** der zonale Farbbedarf über maschinenbezogene und/oder jobspezifischen Daten ermittelt und dem Rechner zugeführt wird.

3. Verfahren zum Zuführen von Druckfarbe in Farbkästen von Druckmaschinen nach Anspruch 1 bis 2, **dadurch gekennzeichnet, dass** die jobspezifischen Daten über einen Plattenscanner ermittelt werden.

4. Verfahren zum Zuführen von Druckfarbe in Farbkästen von Druckmaschinen nach Anspruch 1 bis 2, **dadurch gekennzeichnet, dass** der lokale Farbbedarf über auftragsbezogene Vorstufendaten ermittelt wird.

5. Verfahren zum Zuführen von Druckfarbe in Farbkästen von Druckmaschinen nach Anspruch 1 bis 2, **dadurch gekennzeichnet, dass** als maschinenbezogene Größe die Maschinendrehzahl erfaßt wird.

6. Verfahren zum Zuführen von Druckfarbe in Farbkästen von Druckmaschinen nach Anspruch 1, **dadurch gekennzeichnet, dass** die Farbe auf den Farbduktor (2) dosiert wird.

7. Verfahren zum Zuführen von Druckfarbe in Farbkästen von Druckmaschinen nach Anspruch 1 bis 6, **dadurch gekennzeichnet, dass** die Versorgungsstelle in der Mitte des Farbkastens (1) angeordnet ist und die Farbspachtel (11) die eingebrachte Farbmenge in Richtung der Randzonen schiebt.

8. Verfahren zum Zuführen von Druckfarbe in Farbkästen von Druckmaschinen nach Anspruch 1 bis 6, **dadurch gekennzeichnet, dass** die Versorgungsstelle außerhalb des Farbkastens (1) angeordnet ist und die eingebrachte Farbmenge durch die Farbspachtel (11) jeweils in Richtung der anderen, dieser Randzone gegenüberliegenden Farbzonen verschiebt.

9. Verfahren zum Zuführen von Druckfarbe in Farbkästen von Druckmaschinen nach den vorhergehenden Ansprüchen, **dadurch gekennzeichnet, dass** die Farbmenge, in Bewegungsrichtung der Farbspachtel (11) gesehen, vor dieser eingebracht wird.

10. Verfahren zum Zuführen von Druckfarbe in Farbkästen von Druckmaschinen nach den vorhergehenden Ansprüchen, **dadurch gekennzeichnet, dass** die für die entsprechende Versorgung der bedürftigen Farbzone erforderliche Farbmenge in einem Gang eingebracht wird.

11. Verfahren zum Zuführen von Druckfarbe in Farbkästen von Druckmaschinen nach den vorhergehenden Ansprüchen, **dadurch gekennzeichnet, dass** eine diskrete Menge an Farbe pro Zeiteinheit eingebracht wird, wobei dann der Dosiervorgang für die Farbzone so oft wiederholt wird, bis der für den laufenden Versorgungszyklus erforderliche Farbbedarf der versorgungsbedürftigen Farbzone gedeckt ist oder der Dosiervorgang erst dann beginnt, wenn die für Versorgung der Farbzone erforderliche Farbmenge eingebracht ist.

12. Verfahren zum Zuführen von Druckfarbe in Farbkästen von Druckmaschinen nach den vorhergehenden Ansprüchen, **dadurch gekennzeichnet, dass** nach erfolgten Dosiervorgang die Farbspachtel zur Versorgungsstelle zurückkehrt, wobei bei diesem Vorgang das Streichblatt (14) der Farbspachtel aus seiner Arbeitslage gedreht wird.

13. Verfahren zum Zuführen von Druckfarbe in Farbkästen von Druckmaschinen nach den vorhergehenden Ansprüchen, **dadurch gekennzeichnet, dass** die Geschwindigkeit der Rückkehrbewegung der Farbspachtel (11) ein Mehrfaches der Geschwindigkeit beträgt, die beim Verschieben der Farbe gewählt wird.

14. Verfahren zum Zuführen von Druckfarbe in Farbkästen von Druckmaschinen nach Anspruch 1, **dadurch gekennzeichnet, dass** das Streichblatt 14 in Rotation versetzbar ist und gleichzeitig neben dem Farbtransport ein Rührfunktion übernimmt.

15. Einrichtung zum Zuführen von Druckfarbe in Farbkästen von Druckmaschinen, bestehend aus einer ortsfesten, dem Farbkasten (1) zugeordneten Versorgungseinrichtung (7), die durch einen Rechner ansteuerbar ist, bestehend weiterhin aus einem im Farbkasten (1) angeordneten Farbduktor (2), der sich über dessen gesamte Breite erstreckt und mit einem in mehrere Farbzonen unterteilten Farbmesser (3) einen Dosierspalt (5) bildet,
**dadurch gekennzeichnet, dass**
im Farbkasten (1) eine Farbspachtel (11) angeordnet ist, die entlang der Achse des Farbduktors (2) verfahrbar und Schaltungstechnisch mit dem Rechner verbunden ist.

16. Einrichtung zum Zuführen von Druckfarbe in Farbkästen von Druckmaschinen nach Anspruch 15, **dadurch gekennzeichnet, dass** die Versorgungseinrichtung als Farbkartusche (7) ausgeführt ist.

17. Einrichtung zum Zuführen von Druckfarbe in Farbkästen von Druckmaschinen nach Anspruch 15, **dadurch gekennzeichnet, dass** die Farbkartusche 7 pneumatisch beaufschlagbar ist.

18. Einrichtung zum Zuführen von Druckfarbe in Farbkästen von Druckmaschinen nach Anspruch 15, **dadurch gekennzeichnet, dass** die Versorgungsstelle in der Mitte des Farbkastens (1) angeordnet ist.

19. Einrichtung zum Zuführen von Druckfarbe in Farbkästen von Druckmaschinen nach Anspruch 15, **dadurch gekennzeichnet, dass** die Lage des Streichblattes (14) der Farbspachtel (11) aus seiner Arbeitsstellung drehbar ist.

20. Einrichtung zum Zuführen von Druckfarbe in Farbkästen von Druckmaschinen nach Anspruch 15, **dadurch gekennzeichnet, dass** das Streichblatt (14) beim Farbtransport so gestellt ist, dass ein minimaler Spalt zwischen Streichblatt (14) und Farbduktor (2) und Streichblatt (14) und Farbkasten (1) entsteht.

## Claims

1. Method of feeding printing ink in ink fountains of printing machines, in which the ink requirement of the inking zones is ascertained, this value is fed to a computer and processed there and this issues control commands, which are adequate for the local ink requirement, for the supply of the individual inking zones, **characterised in that** the zonal supply of the inking zones takes place in supply cycles, wherein the requisite ink quantity for the supply of the inking zones is introduced at a stationary supply point and proceeding from this supply point an ink spatula (11) pushes the requisite ink quantity to the inking zone requiring supply, wherein within a supply cycle the priorities of supply of the inking zones depend on the physical spacing of the inking zone, which requires supply, from the supply point in such a manner that the respective inking zone requiring supply and lying further away has priority and that within a supply cycle in total so much ink is introduced that in the course of the following supply cycle the ink quantity does not fall below a definitive fixed minimum in any inking zone.

2. Method of feeding printing ink in ink fountains of printing machines according to claim 1, **characterised in that** the zonal ink requirement is ascertained by way of machine-related and/or job-specific data and is fed to the computer.

3. Method of feeding printing ink in ink fountains of printing machines according to claims 1 and 2, **characterised in that** the job-specific data is ascertained by way of a plate scanner.

4. Method of feeding printing ink in ink fountains of printing machines according to claims 1 and 2, **characterised in that** the local ink requirement is ascertained by way of coating-related pre-stage data.

5. Method of feeding printing ink in ink fountains of printing machines according to claims 1 and 2, **characterised in that** the machine rotational speed is detected as machine-related magnitude.

6. Method of feeding printing ink in ink fountains of printing machines according to claim 1, **characterised in that** the ink is metered to the ink ductor (2).

7. Method of feeding printing ink in ink fountains of printing machines according to claims 1 to 6, **characterised in that** the supply point is arranged in the centre of the ink fountain (1) and the ink spatula (11) pushes the introduced ink quantity in the direction of the edge zones.

8. Method of feeding printing ink in ink fountains of printing machines according to claims 1 to 6, **characterised in that** the supply point is arranged outside the ink fountain (1) and the introduced ink quantity is displaced by the ink spatula (11) each time in the direction of the other ink zones opposite this edge zone.

9. Method of feeding printing ink in ink fountains of printing machines according to the preceding claims, **characterised in that** the ink quantity as seen in the direction of movement of the ink spatula (11) is introduced in front thereof.

10. Method of feeding printing ink in ink fountains of printing machines according to the preceding claims, **characterised in that** the ink quantity required for corresponding supply of the requiring ink zones is introduced in one process.

11. Method of feeding printing ink in ink fountains of printing machines according to the preceding claims, **characterised in that** a discrete quantity of ink per unit time is introduced, wherein the metering process for the inking zone is repeated until the ink requirement, which is necessary for the current supply cycle, of the inking zone requiring supply is covered or the dosing process begins only when the ink quantity required for supply of the inking zone is introduced.

12. Method of feeding printing ink in ink fountains of printing machines according to the preceding claims, **characterised in that** after a metering process has taken place the ink spatula is returned to the supply point, wherein in this process the scraper blade (14) of the ink spatula is rotated out of its working position.

13. Method of feeding printing ink in ink fountains of printing machines according to the preceding claims, **characterised in that** the speed of the return movement of the ink spatula (11) amounts to a multiple of the speed which is selected for displacement of the ink.

14. Method of feeding printing ink in ink fountains of printing machines according to claim 1, **characterised in that** the scraper blade (14) can be set into rotation and simultaneously takes over, apart from the ink transport, a stirring function.

15. Equipment for feeding printing ink in ink fountains of printing machines, consisting of a stationary supply device (7) which is associated with the ink fountain (1) and which is controllable by a computer and further consisting of an ink ductor (2) which is arranged in the ink fountain (1) and extends over the entire width thereof and which forms a metering gap (5) with an ink blade (3) divided into several inking zones, **characterised in that** arranged in the ink fountain (1) is an ink spatula (11) which is movable along the axis of the ink ductor (2) and is connected in terms of circuit with the computer.

16. Equipment for feeding printing ink in ink fountains of printing machines according to claim 15, **characterised in that** the supply device is constructed as an ink cartridge (7).

17. Equipment for feeding printing ink in ink fountains of printing machines according to claim 15, **characterised in that** the ink cartridge (7) is loadable pneumatically.

18. Equipment for feeding printing ink in ink fountains of printing machines according to claim 15, **characterised in that** the supply point is arranged in the centre of the ink fountain (1).

19. Equipment for feeding printing ink in ink fountains of printing machines according to claim 15, **characterised in that** the position of the scraper blade (14) of the ink spatula (11) is rotatable out of its working setting.

20. Equipment for feeding printing ink in ink fountains of printing machines according to claim 15, **characterised in that** the scraper blade (14) is so set during ink transport that a minimum gap arises between scraper blade (14) and ink ductor (2) and scraper blade (14) and ink fountain (1).

## Revendications

1. Procédé pour alimenter en encre des encriers de machine à imprimer selon lequel on détermine la demande d'encre dans les zones à encrer, on applique ces valeurs à un calculateur qui les traite et fournit des ordres de commande appropriés pour la demande d'encre locale pour alimenter les différentes zones à encrer,
**caractérisé en ce que**
l'alimentation par zone des zones d'encre se fait suivant un cycle d'alimentation selon lequel les quantités d'encre nécessaires à l'alimentation des zones à encrer sont introduites dans un point d'alimentation fixe à partir duquel la racle à encre (11) pousse la quantité d'encre nécessaire vers la zone à encrer, demandant une alimentation,
à l'intérieur d'un cycle d'alimentation, la priorité de l'alimentation des zones à encrer dépend de l'éloignement spatial de la zone à encrer nécessitant une alimentation par rapport au point d'alimentation, de façon que la zone à encrer nécessitant une alimentation et qui est la plus éloignée soit prioritaire et qu'à l'intérieur d'un cycle d'alimentation on introduit globalement autant d'encre que dans le cycle d'alimentation précédent, pour que la quantité d'encre dans aucune zone à encrer ne passe en dessous d'un minimum fixé de manière définitive.

2. Procédé pour alimenter en encre des encriers de machine à imprimer selon la revendication 1,
**caractérisé en ce que**
la demande d'encre par zone est déterminée selon des données spécifiques à la machine et/ou à la tâche, et cette demande est fournie au calculateur.

3. Procédé pour alimenter en encre des encriers de machine à imprimer selon l'une des revendications 1 et 2,
**caractérisé en ce que**
les données spécifiques à une tâche se déterminent à l'aide d'un scanner de plaques.

4. Procédé pour alimenter en encre des encriers de machine à imprimer selon l'une des revendications 1 et 2,
**caractérisé en ce que**
la demande locale d'encre se détermine par des données rapportées d'étapes antérieures d'application.

5. Procédé pour alimenter en encre des encriers de machine à imprimer selon l'une des revendications 1 et 2,
**caractérisé en ce que**
comme grandeur rapportée à une machine on détecte la vitesse de rotation de la machine.

6. Procédé pour alimenter en encre des encriers de machine à imprimer selon la revendication 1,
**caractérisé en ce que**
l'on dose l'encre par un cylindre encreur (2).

7. Procédé pour alimenter en encre des encriers de machine à imprimer selon l'une quelconque des revendications 1 à 6,
**caractérisé en ce que**
le point d'alimentation se trouve au milieu de l'encrier (1) et la racle d'encre (11) déplace la quantité d'encre introduite en direction des zones marginales.

8. Procédé pour alimenter en encre des encriers de machine à imprimer selon l'une quelconque des revendications 1 à 6,
**caractérisé en ce que**
le point d'alimentation se trouve à l'extérieur de l'encrier (1) et la quantité d'encre introduite est déplacée par la raclette d'encre (11) chaque fois dans la direction de l'autre zone à encrer opposée à cette zone marginale.

9. Procédé pour alimenter en encre des encriers de machine à imprimer selon l'une quelconque des revendications précédentes,
**caractérisé en ce que**
la quantité d'encre est introduite en amont de la raclette d'encre (11) dans le sens du mouvement.

10. Procédé pour alimenter en encre des encriers de machine à imprimer selon l'une quelconque des revendications précédentes,
**caractérisé en ce que**
la quantité d'encre nécessaire pour l'alimentation correspondante de la zone demandant de l'encre est introduite au cours d'une opération.

11. Procédé pour alimenter en encre des encriers de machine à imprimer selon l'une quelconque des revendications précédentes,
**caractérisé en ce qu'**
on introduit par unité de temps une quantité discrète d'encre et l'opération de dosage de la zone à encrer est répétée jusqu'à ce que la demande d'encre de la zone à encrer nécessitant l'alimentation pour le cycle d'alimentation courant est couverte ou l'opération de dosage commence seulement si la quantité d'encre nécessaire à l'alimentation de la zone à encrer a été introduite.

12. Procédé pour alimenter en encre des encriers de machine à imprimer selon l'une quelconque des revendications précédentes,
**caractérisé en ce qu'**
après l'opération de dosage on rappelle la raclette à encre vers le point d'alimentation et au cours de cette opération, la lame (14) de la raclette d'encre est tournée hors de sa position active.

13. Procédé pour alimenter en encre des encriers de machine à imprimer selon l'une quelconque des revendications précédentes,
**caractérisé en ce que**
la vitesse du mouvement de retour de la raclette d'encre (11) est un multiple de la vitesse choisie pour déplacer l'encre.

14. Procédé pour alimenter en encre des encriers de machine à imprimer selon la revendication 1,
**caractérisé en ce que**
la raclette (14) est mise en rotation et assure une fonction d'agitation en même temps que le transport de l'encre.

15. Installation pour alimenter en encre, des encriers de machine à imprimer composée d'une installation d'alimentation (7), fixe et associée à l'encrier (1), cette installation étant commandée par un calculateur et elle se compose d'au moins un cylindre encreur (2) installé dans l'encrier (1) et qui s'étend sur toute sa largeur et forme un intervalle de dosage (5) avec un couteau à encre (3) subdivisé en plusieurs zones d'encrage,
**caractérisée en ce que**
une raclette à encre (11) est installée dans l'encrier (1) et cette raclette est mobile le long de l'axe du cylindre encreur (2) par un circuit électrique relié au calculateur.

16. Installation pour fournir de l'encre à des encriers de machine à imprimer selon la revendication 15,
**caractérisée en ce que**
l'installation d'alimentation est en forme de cartouche d'encre (7).

17. Installation pour fournir de l'encre à des encriers de machine à imprimer selon la revendication 15,
**caractérisée en ce que**
la cartouche d'encre (7) est mise en oeuvre automatiquement.

18. Installation pour fournir de l'encre à des encriers de machine à imprimer selon la revendication 15,
**caractérisée en ce que**
le point d'alimentation se trouve au milieu de l'encrier (1).

19. Installation pour fournir de l'encre à des encriers de machine à imprimer selon la revendication 15,
**caractérisée en ce que**
la position de la lame (14) de la raclette (11) peut être tournée hors de sa position active.

20. Installation pour fournir de l'encre à des encriers de machine à imprimer selon la revendication 15,
**caractérisée en ce que**
la lame (14) est disposée pour le transport de l'encre de façon à former un intervalle minimum entre la lame (14) et le cylindre encreur (2) et la lame (14) et l'encrier (1).
